# EUROPÄISCHE PATENTSCHRIFT

(11) **EP 3 288 116 B1**
(45) Veröffentlichungstag und Bekanntmachung des Hinweises auf die Patenterteilung: **04.11.2020**
(21) Anmeldenummer: 17181874.3
(22) Anmeldetag: 18.07.2017
(51) Int. Cl.: H01R 4/48, H01R 13/11, H01R 9/26

(54) **ELEKTRISCHER KONTAKTSATZ EINER STECKBAREN ANSCHLUSSKLEMME**
ELECTRICAL CONTACT SET OF A PLUGGABLE TERMINAL
DISPOSITIF DE CONTACT ÉLECTRIQUE D'UNE BORNE DE CONNEXION ENFICHABLE

(30) Priorität: 26.08.2016 DE 202016104708 U
(43) Veröffentlichungstag der Anmeldung: 28.02.2018
(73) Patentinhaber: METZ CONNECT TECH GmbH, 78176 Blumberg (DE)
(72) Erfinder: Stadler, Hermann, 78166 Donaueschingen (DE)
(74) Vertreter: Westphal, Mussgnug & Partner Patentanwälte mbB

(56) Entgegenhaltungen:
- EP-A1- 2 645 488
- DE-A1-102006 016 354
- US-A1- 2012 295 495
- US-A1- 2013 210 247

## Beschreibung

Die Erfindung betrifft einen elektrischen Kontaktsatz einer steckbaren Anschlussklemme mit den Merkmalen des Oberbegriffs des Anspruchs 1.

Bekannt sind elektrische Kontaktsätze von steckbaren Anschlussklemmen, welche einen elektrischen Kontakt mit einem ersten Anschlusselement zum Anschließen eines Steckkontakts in einer Steckrichtung aufweisen, wobei an dem elektrischen Kontakt ein zweites Anschlusselement zum klemmenden Anschließen eines elektrischen Leiters angeordnet ist. Dabei zeichnen sich steckbare Anschlussklemmen dadurch aus, dass sie einerseits eine Klemmstelle zum Anschließen eines elektrischen Leiters aufweisen, andererseits den Kontakt zu dem elektrischen Gerät oder ähnlichem durch eine Anschlussstelle herstellen können, in welche der Steckkontakt lediglich eingesteckt wird.

Bekannt sind weiterhin steckbare Leiterplattenanschlussklemmen, welche eine Vielzahl derartiger steckbarer Anschlussklemmen zum Anschließen mehrerer Steckkontakte, die an einer Stiftleiste durch einen Isolierkörper relativ zueinander fixiert angeordnet sind, aufweisen. Um derartige Leiterplattenanschlussklemmen für bestimmte Nennspannungen auslegen zu können, sind entsprechende Luft- und Kriechstecken zwischen den elektrisch leitenden Teilen einzuhalten. Um dennoch den Abstand zwischen den einzelnen steckbaren Anschlussklemmen der Leiterplattenanschlussklemme möglichst klein halten zu können, ist es bekannt, die Steckkontakte der Stiftleiste nicht in einer Ebene, sondern in zwei in einem Abstand parallel versetzt zueinander angeordneten Ebenen anzuordnen, wobei die Steckkontakte wechselnd in den unterschiedlichen Ebenen angeordnet sind, so dass sich eine Zick-Zack-Anordnung der Steckkontakte an der Stiftleiste ergibt. Damit die Steckkontakte in der Leiterplattenanschlussklemme entsprechend kontaktiert werden können, ist es bekannt, in der Leiterplattenanschlussklemme zwei unterschiedliche elektrische Kontaktsätze jeweils alternierend anzuordnen.

In den Figuren 1 und 2 sind Beispiele bekannter derartiger elektrischer Kontaktsätze gemäß dem Stand der Technik dargestellt. Diese weisen einen elektrischen Kontakt 80 mit einem ersten Anschlusselement 82 zum Anschließen eines Steckkontakts 50 in einer Steckrichtung S auf, wobei an dem elektrischen Kontakt 80 ein zweites Anschlusselement 86 zum klemmenden Anschließen eines elektrischen Leiters angeordnet ist. Das zweite Anschlusselement 86 weist dabei beispielsweise einen Federschenkel 88 zum klemmenden Anschließen des elektrischen Leiters zwischen dem Federschenkel 88 und den elektrischen Kontakt 80 auf. Das erste Anschlusselement 82 weist beispielsweise zwei Federelemente 84 auf, welche in etwa spiegelsymmetrisch zueinander angeordnet sind und deren Längsachse insbesondere in etwa parallel zur Steckrichtung S verläuft. Die freien Enden der Federelemente 84 öffnen sich entgegen der Steckrichtung S. Die Breite der Federelemente 84 entspricht in etwa dem Durchmesser des anzuschließenden Steckkontakts 50. Damit die an einer Stiftleiste im Zick-Zack angeordneten Steckkontakte 50 in der Leiterplattenanschlussklemme kontaktiert werden können, sind die ersten Anschlusselemente 82 der beiden in den Figuren 1 und 2 dargestellten elektrischen Kontakte 80 um einen Abstand a quer zur Steckrichtung S gegeneinander versetzt angeordnet. Der Abstand a entspricht in etwa dem Abstand der beiden Ebenen, in welchen die Steckkontakte an der Stiftleiste angeordnet sind. Dies bedeutet insbesondere, dass das erste Anschlusselement 82 des in Figur 1 dargestellten elektrischen Kontaktsatzes näher an einer Seitenwand des elektrischen Kontakts 80 angeordnet ist als das erste Anschlusselement 82 des in Figur 2 dargestellten elektrischen Kontaktsatzes 80.

Die Herstellung und Montage einer derartigen bekannten Leiterplattenanschlussklemme ist aufwendig, da zwei verschiedene Typen von elektrischen Kontaktsätzen gefertigt und insbesondere in der richtigen Reihenfolge montiert werden müssen.

Die US 2012/0295495 A1 bzw. die EP 2 645 488 A1 offenbaren einen Kontaktsatz bzw. eine Polklemme für einen Steckdoseneinsatz, welche ein elektrischen Kontakt mit einem ersten Anschlusselement zum Anschließen eines Steckkontakts in einer Steckrichtung aufweisen, wobei in dem elektrischen Kontakt ein zweites Anschlusselement zum klemmenden Anschließen eines elektrischen Leiters angeordnet ist, bei dem das erste Anschlusselement mindestens ein Kontaktelement aufweist, welches wenigstens einen ersten Abschnitt und einen zweiten Abschnitt aufweist, wobei die Breite des ersten Abschnitts quer zur Steckrichtung größer ist als die Breite des zweiten Abschnitts quer zur Steckrichtung.

Als weiterer Stand der Technik werden die US 2012/295495 A1, EP 2 645 488 A1 und US 2013/210247 A1 genannt.

Die Aufgabe der Erfindung besteht daher darin, einen elektrischen Kontaktsatz einer steckbaren Anschlussklemme bereitzustellen, welcher die Herstellung und Montage einer steckbaren Leiterplattenanschlussklemme vereinfacht.

Die Aufgabe wird erfindungsgemäß gelöst durch einen elektrischen Kontaktsatz einer steckbaren Anschlussklemme mit den Merkmalen des Anspruchs 1.

Vorteilhafte Ausgestaltungen und Weiterbildungen der Erfindung sind in den abhängigen Ansprüchen angegeben.

Der erfindungsgemäße elektrische Kontaktsatz einer steckbaren Anschlussklemme, welcher einen elektrischen Kontakt mit einem ersten Anschlusselement zum Anschließen eines Steckkontakts in einer Steckrichtung aufweist, wobei an dem elektrischen Kontakt ein zweites Anschlusselement zum klemmenden Anschließen eines elektrischen Leiters angeordnet ist, zeichnet sich dadurch aus, dass das erste Anschlusselement mindestens ein Kontaktelement aufweist, welches wenigstens einen ersten Abschnitt und einen zweiten Abschnitt aufweist, wobei die Breite des ersten Abschnitts quer zur Steckrichtung größer ist als die Breite des zweiten Abschnitts quer zur Steckrichtung. Eine derartige Ausgestaltung des Kontaktelements ermöglicht es, in quer zur Steckrichtung unterschiedlichen Positionen angeordnete Steckkontakte zu kontaktieren, so dass lediglich ein einziger Typ von elektrischem Kontaktsatz ausreichend ist, die Steckkontakte in den unterschiedlichen Positionen zu kontaktieren. Es muss somit lediglich noch ein einziger Typ von elektrischem Kontaktsatz gefertigt werden, was die Herstellung der elektrischen Kontaktsätze vereinfacht. Weiterhin vereinfacht sich auch die Montage der steckbaren Leiterplattenanschlussklemme, da lediglich ein Typ von elektrischen Kontaktsätzen montiert werden muss.

Gemäß der Erfindung ist der Steckkontakt an zwei um einen Abstand a quer zur Steckrichtung beabstandeten Position in den elektrischen Kontaktsatz einsteckbar und die Breite des ersten Abschnitts mindestens so groß wie der Abstand a zuzüglich des Durchmessers des anzuschließenden Steckkontakts, besonders bevorzugt mindestens so groß wie der Abstand a zuzüglich des doppelten Durchmessers des anzuschließenden Steckkontakts. Auf diese Weise kann eine sichere Kontaktierung in sämtlichen möglichen Positionen des Steckkontakts sichergestellt werden. Vorzugsweise ist die Breite des ersten Abschnitts mindestens doppelt so groß, vorzugsweise mindestens dreimal so groß, wie der Durchmesser des anzuschließenden Steckkontakts, um eine zuverlässige Kontaktierung des Steckkontakts in jeder der möglichen Positionen zu ermöglichen.

Vorteilhafterweise umfasst der erste Abschnitt den Bereich des Kontaktelements, welcher bei eingestecktem Steckkontakt an dem Steckkontakt anliegt, um die zuverlässige Kontaktierung zu gewährleisten.

Vorzugsweise ist das Kontaktelement als Federelement mit einem freien Ende ausgebildet, beispielsweise in Form eines blattfederartigen Federelements. Derartige Federelemente sind konstruktiv besonders einfach aufgebaut und können kostengünstig gefertigt werden.

Vorzugsweise ist der erste Abschnitt im Bereich des freien Endes angeordnet, um die Kontaktierung weiter zu verbessern.

Gemäß einer vorteilhaften Weiterbildung der Erfindung sind die freien Enden der Federelemente von dem anzuschließenden Stecckontakt weggebogen, was das Anschließen des Steckkontakts vereinfachen kann.

Die Längsachsen der Federelemente verlaufen gemäß einer bevorzugten Ausführungsform etwa parallel zur Steckrichtung des Steckkontakts, wodurch die Zuverlässigkeit der Kontaktierung erhöht werden kann.

Eine bevorzugte Ausführungsform der Erfindung sieht vor, dass das erste Anschlusselement mindestens ein Paar von Kontaktelementen aufweist, um die Kontaktierung weiter zu verbessern.

Besonders bevorzugt weist der elektrische Kontakt eine Seitenwand auf, in welcher ein erstes Kontaktelement des Paars von Kontaktelementen angeordnet ist, wobei ein Verbindungselement im Wesentlichen senkrecht zu der Seitenwand angeordnet ist, an welchem ein zweites Kontaktelement des Paars von Kontaktelementen angeordnet ist. Eine derartige Ausgestaltung ermöglicht einen konstruktiv einfachen Aufbau und gewünschtenfalls auch eine einstückige Ausgestaltung des elektrischen Kontakts.

Eine besonders bevorzugte Ausführungsform der Erfindung sieht vor, dass das erste Anschlusselement mindestens zwei in Steckrichtung des Steckkontakts hintereinander angeordnet Paare von Kontaktelementen aufweist. Eine derartige Anordnung ermöglicht eine zuverlässige Kontaktierung des Steckkontakts auch unter extremen Bedingungen wie beispielsweis hohen Vibrationen oder Stecken und Ziehen des Steckkontakts unter Last. Vorteilhafterweise weist jedes der Paare von Kontaktelementen zwei Federelemente auf, welche derart relativ zueinander angeordnet sind, das sie bei angeschlossenem Steckkontakt an zwei diametral gegenüberliegenden Punkten des Steckkontakts anliegen, was die Kontaktsicherheit weiter erhöhen kann.

Bevorzugt sind die freien Enden der Federelemente des in Steckrichtung des Steckkontakts ersten Paars von Kontaktelementen und die freien Enden der Federelemente des in Steckrichtung des Steckkontakts zweiten Paars von Kontaktelementen einander zugewandt. Dies ermöglicht einen kurzen Abstand zwischen den in Steckrichtung des Steckkontakts hintereinander angeordneten Kontaktstellen.

Eine bevorzugte Ausführungsform der Erfindung sieht vor, dass der elektrische Kontakt eine Seitenwand aufweist, in welcher ein erstes Kontaktelement des in Steckrichtung des Steckkontakts ersten Paars von Kontaktelementen und ein erstes Kontaktelement des in Steckrichtung des Steckkontakts zweiten Paars von Kontaktelementen angeordnet sind, und dass ein erstes Verbindungselement im Wesentlichen senkrecht zu der Seitenwand angeordnet ist, an welchem ein zweites Kontaktelement des in Steckrichtung des Steckkontakts ersten Paars von Kontaktelementen angeordnet ist, und dass ein zweites Verbindungselement im Wesentlichen senkrecht zu der Seitenwand angeordnet ist, an welchem ein zweites Kontaktelement des in Steckrichtung des Steckkontakts zweiten Paars von Kontaktelementen angeordnet ist. Dies ermöglicht auf einfache Art und Weise einen konstruktiv einfachen Aufbau des elektrischen Kontakts.

Gemäß einer vorteilhaften Ausführungsform weist das zweite Anschlusselement einen Federschenkel auf, wodurch auf einfache Art und Weise eine klemmende Kontaktierung eines anzuschließenden Leiters ermöglicht wird.

Gemäß einer besonders bevorzugten Ausführungsform der Erfindung ist der elektrische Kontakt einstückig ausgebildet, was eine einfache und kostengünstige Fertigung des elektrischen Kontakts ermöglicht.

Besonders bevorzugt ist der elektrische Kontakt als Stanz-Biege-Element ausgebildet, wodurch die Herstellung des elektrischen Kontakts auf einfache und kostengünstige Art und Weise ermöglicht wird.

Eine erfindungsgemäße Anschlussklemme weist einen erfindungsgemäßen elektrischen Kontaktsatz auf. Insbesondere weist eine erfindungsgemäße Leiterplattenanschlussklemme mehrere erfindungsgemäße elektrische Kontaktsätze auf.

Die Erfindung wird anhand des in den nachfolgenden Figuren dargestellten Ausführungsbeispiels ausführlich erläutert. Es zeigen:
- Figur 1: eine perspektivische Ansicht eines Ausführungsbeispiels eines elektrischen Kontaktsatzes gemäß dem Stand der Technik mit eingeschobenem Kontaktelement,
- Figur 2: eine perspektivische Ansicht eines weiteren Ausführungsbeispiels eines elektrischen Kontaktsatzes gemäß dem Stand der Technik mit eingeschobenem Steckkontakt,
- Figur 3: eine perspektivische Ansicht eines Ausführungsbeispiels eines elektrischen Kontaktsatzes gemäß der Erfindung mit in einer ersten Position eingeschobenem Steckkontakt,
- Figur 4: eine perspektivische Ansicht des elektrischen Kontaktsatzes gemäß Figur 3 mit in einer zweiten Position eingeschobenem Steckkontakt,
- Figur 5: eine perspektivische Ansicht einer Leiterplattenanschlussklemme,
- Figur 6: eine perspektivische Ansicht einer Stiftleiste mit mehreren Steckkontakten,
- Figur 7: einen Schnitt durch die Leiterplattenanschlussklemme gemäß Figur 5 und
- Figur 8: eine perspektivische Ansicht des Kontaktsatzes der Leiterplattenanschlussklemme gemäß Figur 7.

In den Figuren bezeichnen gleiche Bezugsziffern gleiche Teile. Zur besseren Übersicht sind nicht in sämtlichen Figuren sämtliche Bezugsziffern dargestellt.

Figuren 3 und 4 zeigen eine perspektivische Ansicht eines Ausführungsbeispiels eines erfindungsgemäßen elektrischen Kontaktsatzes 10, in welchen ein Steckkontakt 50 entlang einer Steckrichtung S eingeführt wurde, um die Kontaktierung des Steckkontakts 50 zu verdeutlichen.

Die Figuren 7 und 8 zeigen ein weiteres Ausführungsbeispiel eines erfindungsgemäßen elektrischen Kontaktsatzes 10' im in eine Leiterplattenanschlussklemme 60 eingebauten Zustand. Figur 5 zeigt eine perspektivische Ansicht der Leiterplattenanschlussklemme 60.

Figur 6 zeigt eine Stiftleiste 70 mit einem Isolierkörper 72, in welchem mehrere Steckkontakte 50 relativ zueinander fixiert angeordnet sind. Die Steckkontakte 50 weisen einen Durchmesser d und eine Längsachse lS auf. Ferner können die Steckkontakte 50 eine Lötfläche 52 aufweisen, über welche der Steckkontakt 50 mit einem Gerät elektrisch leitend verbunden werden und an diesem fest fixiert werden kann.

Die Steckkontakte 50 sind in zwei um einen Abstand a parallel versetzt zueinander angeordneten Ebenen an dem Isolierkörper 72 angeordnet. Dabei sind die Steckkontakte 50 entlang des Isolierkörpers 72 abwechselnd in den beiden Ebenen angeordnet, so dass sich entlang des Isolierkörpers 72 eine Zick-Zackförmige Anordnung der Steckkontakte 50 ergibt. Der Abstand benachbarter Steckkontakte 50 kann dadurch im Vergleich zu einer Anordnung der Steckkontakte in einer einzigen Ebene bei gleichem Rastermaß vergrößert werden.

Der in den Figuren 3 und 4 dargestellte Kontaktsatz 10 weist einen elektrischen Kontakt 20 mit einem ersten Anschlusselement 30 zum Anschließen des Steckkontakts 50 auf. An dem elektrischen Kontakt 20 ist ein zweites Anschlusselement 40 zum klemmenden Anschließen eines elektrischen Leiters, welcher entlang einer Einführrichtung E eingeführt wird, angeordnet. Die Einführrichtung E ist insbesondere entgegen gerichtet zur Steckrichtung S angeordnet.

Der Kontakt 20 ist aus einem elektrisch leitenden Material gefertigt. Der Kontakt 20 kann einstückig ausgebildet sein. Weiterhin kann der Kontakt 20 als Stanz-Biege-Element gefertigt werden.

Das erste Anschlusselement 30 kann zwei Kontaktelemente aufweisen, welche ein Paar von Kontaktelementen bilden und welche insbesondere als Federelemente 32, 34 mit einer Längsachse 12, 14 ausgebildet sind. Die Längsachsen 12, 14 verlaufen insbesondere parallel zueinander und etwa parallel zur Steckrichtung S. Jedes der Federelemente 32, 34 weist ein freies Ende 32a, 34a auf. Die freien Enden 32a, 34a sind insbesondere derart ausgebildet, dass sie leicht gebogen ausgestaltet sind, insbesondere vom Steckkontakt 50 weggebogen ausgebildet sind, um das Einführen des Steckkontakts 50 zu vereinfachen.

Die Federelemente 32 und 34 des Paars von Kontaktelementen sind derart relativ zueinander ausgerichtet, dass die Längsachsen 12, 14 im Wesentlichen parallel zu einander verlaufen und parallel zu der Steckrichtung S angeordnet sind. Zwischen den beiden Federelementen 32, 34 und somit auch zwischen deren Längsachse 12, 14 ist ein Abstand derart angeordnet, dass der Steckkontakt 50 zwischen die beiden Federelemente 32, 34 eingeschoben werden kann und die Federelemente 31, 33 unter Spannung an dem Steckkontakt 50 anliegen, insbesondere derart, dass die Kontaktpunkte in etwa diametral gegenüberliegend an dem Steckkontakt 50 liegen. Die freien Enden 32a, 34a der Federelemente 31, 33 liegen dabei in Steckrichtung S gesehen vorne.

Die Federelemente 32, 34 weisen jeweils einen ersten Abschnitt 321, 341 und einen zweiten Abschnitt 322, 324 auf, wobei die Breite b321, b341 des ersten Abschnitts 321, 341 quer zur Steckrichtung S größer ist als die Breite b322, b342 des zweiten Abschnitts 322, 324 quer zur Steckrichtung S.

Der Steckkontakt 50 ist an zwei um den Abstand a, der dem Abstand a zwischen den beiden Ebenen, in welchen die Steckkontakte 50 an der Stiftleiste 70 angeordnet sind, entspricht, quer zur Steckrichtung beabstandeten Positionen in den elektrischen Kontaktsatz 10 einschiebbar. Die Breite b321, b341 des ersten Abschnitts 321, 341 der Federelemente 32, 34 ist dabei vorzugsweise mindestens so groß wie der Abstand a zuzüglich des Durchmessers d des anzuschließenden Steckkontakts 50, bevorzugt mindestens so groß wie der Abstand a zuzüglich des doppelten Durchmessers d des anzuschließenden Steckkontakts 50. Beispielsweise kann die Breite b321, b341 des ersten Abschnitts 321, 341 der Federelemente 32, 34 mindestens doppelt so groß, vorzugsweise dreimal so groß sein wie der Durchmesser d des anzuschließenden Steckkontakts 50. Die Breite b322, b342 des zweiten Abschnitts 322, 342 der Federelemente 32, 34 kann in etwa dem Durchmesser d des anzuschließenden Steckkontakts 50 entsprechen. Beispielsweise können die Federelemente 32, 34 eine T-förmige Ausgestaltung aufweisen.

Die ersten Abschnitte 321, 341 der Federelemente 32, 34 umfasst den Bereich der Federelemente 32, 34, welcher bei eingestecktem Steckkontakt 50 an dem Steckkontakt 50 anliegt, insbesondere die freien Enden 32a, 34a der Federelemente 32, 34. Beispielsweise können die Federelemente 32, 34 eine T-förmige Ausgestaltung aufweisen.

Die Federelemente 32, 34 können einstückig an dem Kontakt 20 angeordnet sein. Der Kontakt 20 weist eine Seitenwand 21 auf, welche im Wesentlichen rechteckig mit zwei Längskanten und zwei Stirnkanten 21a, 21b und zwei Stirnkanten 21c, 21d ausgebildet ist. In der Seitenwand kann das Federelement 34 angeordnet sein. Dazu weist die Seitenwand 21 ausgehend von der Längskante 21a und der Stirnkante 21c eine im Wesentlichen rechteckige Ausnehmung auf, in welche das Federelement 34 hineinragt derart, dass seine Längsachse l4 im Wesentlichen parallel zur Längskante 21a angeordnet ist und sein freies Ende 34a der Stirnkante 21c zugewandt ist.

Ausgehend von der Längskante 21a kann an der Seitenwand 21 im Wesentlichen im rechten Winkel zur Seitenwand 21 ein Verbindungselement 24 angeordnet sein, an dessen der Seitenwand 21 abgewandten Ende das Federelement 32 im Wesentlichen rechtwinklig zur Ebene des Verbindungselements 24 angeordnet ist. Das Federelement 32 ist dabei insbesondere derart angeordnet, dass es im Wesentlichen parallel zum Federelement 34 angeordnet ist. Insbesondere sind die Federelemente 32, 34 spiegelsymmetrisch zueinander angeordnet.

An dem Federelement 32 kann eine Abstützfläche 26a derart angeordnet sein, dass diese wiederum im Wesentlichen im rechten Winkel zu der Fläche des Federelements 32 angeordnet ist und in Richtung auf die Seitenwand 21 zu verlaufend ausgebildet ist insbesondere derart, dass sie bis zu Seitenwand 21 reicht und sich an dieser abstützt, um das Federelement 32 stabilisieren zu können.

Das zweite Anschlusselement 40 kann als Klemmfederelement ausgebildet sein und weist dazu einen Federschenkel 41 mit einem freien Ende 41b und einen daran angeordneten Anlageschenkel 42 auf, welche insbesondere im Wesentlichen im spitzen Winkel zueinander angeordnet sind. Zur Fixierung des zweiten Anschlusselements 40 an dem Kontakt 20 können an der Seitenwand 21 ausgehend von der Längskante 21a zwei Anlageflächen 25a, 25b insbesondere im Wesentlichen senkrecht zur Seitenwand 21 angeordnet sein. Die Anlagenflächen 25a sind entlang der Längskante 21a zueinander beabstandet, wobei in dem Zwischenraum insbesondere das Verbindungselement 24 angeordnet ist. Die Anlageflächen 25a, 25b und das Verbindungselement 24 können dabei quer zur Richtung der Längskante 21a derart beabstandet sein, dass der Anlageschenkel 42 des zweiten Anschlusselements 40 derart zwischen die Anlageflächen 25a, 25b und das Verbindungselement 24 geschoben werden kann, dass die Anlageflächen 25a, 25b auf einer Seite des Anlageschenkels 42 und das Verbindungselement 24 auf der gegenüberliegenden Seite des Anlageschenkels 42 zur Anlage kommen, um auf diese Weise den Anlageschenkel 42 fixieren zu können. Zur weiteren Fixierung des zweiten Anschlusselements 40 können an der Seitenwand 21 zwei Haltestege 27a, 27b im Wesentlichen senkrecht zur Seitenwand 21 verlaufend angeordnet sein, welche zueinander beabstandet sind derart, dass der Verbindungsbereich zwischen dem Anlageschenkel 42 und dem Federschenkel 41 des zweiten Anschlusselements 40 zwischen den beiden Haltestäben 27a, 27b zu liegen kommen kann. Der Federschenkel 41 kann sich in etwa von einer der beiden Längskanten 21a, 2b zur anderen erstrecken und verläuft insbesondere im Winkel zu diesen.

An der Längskante 21b kann eine Abstützfläche 26b im Wesentlichen senkrecht zur Seitenwand 21 angeordnet sein, die die Abstützung und Fixierung des Kontakts 21 in der Leiterplattenanschlussklemme 60 ermöglicht. An der Abstützfläche 26b kann eine Anschlagkante 29 insbesondere durch Herausbiegen eines Teils der Anschlagfläche 28 angeordnet sein, an welchen das freie Ende 41b des Federschenkels 41 anschlägt. Bei Einführen eines elektrischen Leiters in Einführrichtung E wird der Federschenkel 41 gegen die Kraft der Feder von der Anschlagkante 29 ausgelenkt derart weit, bis der elektrische Leiter in einen Zwischenraum zwischen der Abstützfläche 26b und dem freien Ende 41b des Federschenkels 41 eingeschoben werden kann. Der elektrische Leiter wird dann klemmend durch den Federschenkel 41 an der Abstützfläche 26b gehalten. Um ein zu weites Einschieben des elektrischen Leiters zu verhindern, kann an der Abstützfläche 26b im Wesentlichen im rechten Winkel zu dieser und zu der Seitenwand 21 eine Anschlagfläche 28 angeordnet sein.

Die Figuren 7 und 8 zeigen ein weiteres Ausführungsbeispiel eines erfindungsgemäßen Kontaktsatzes 10' in in ein Gehäuse 61 der Leiterplattenanschlussklemme 60 eingesetzten Zustand.

Der Kontaktsatz 10' unterscheidet sich von dem in den Figuren 3 und 4 dargestellten Kontaktsatz 10 im Wesentlichen durch die Ausgestaltung des ersten Anschlusselements 30', welches bei dem in den Figuren 3 und 4 dargestellten Kontaktsatz 10 ein Paar von Kontaktelementen aufweist, bei dem in Figur 7 dargestellten Kontaktsatz 10' zwei Paare von Kontaktelementen aufweist.

Das erste Anschlusselement 30' des in Figur 7 dargestellten Kontaktsatzes 10' weist zusätzlich zu dem Paar von Kontaktelementen des in den Figuren 3 und 4 dargestellten Ausführungsbeispiels ein weiteres Paar von Kontaktelementen auf, welches insbesondere als Federelemente 31, 33 mit einer Längsachse 11, 13 und einem freien Ende 31, 33a ausgebildet ist. Die freien Enden 31a, 33a sind insbesondere derart ausgebildet, dass sie leicht gebogen ausgestaltet ist, insbesondere vom Steckkontakt 50 weggebogen ausgebildet ist, um das Einführen des Steckkontakts 50 zu vereinfachen. Die Federelemente 31, 33 können analog zu den Federelementen 32, 34 ausgebildet sein und insbesondere jeweils einen ersten Abschnitt und einen zweiten Abschnitt auf, wobei die Breite des ersten Abschnitts quer zur Steckrichtung S größer ist als die Breite des zweiten Abschnitts quer zur Steckrichtung S. Die Federelemente 31, 33 können beispielsweise ebenfalls eine T-förmige Ausgestaltung aufweisen.

Im vorliegenden Ausführungsbeispiel sind das Federelement 31 und das Federelement 32 derart zueinander angeordnet, dass ihre Längsachsen 11, 12 im Wesentlichen parallel zueinander und parallel zur Steckrichtung S angeordnet sind und die Federelemente 31, 32 in Steckrichtung S gesehen hintereinander angeordnet sind. Insbesondere fluchten die Längsachsen 11 und 12, während sie zu einer Längsachse lS des Steckkontakts 50 parallel versetzt beabstandet angeordnet sind. Die freien Enden 31a, 32a der Federelemente 31, 32 sind dabei insbesondere einander zugewandt. Aus Steckrichtung S gesehen kontaktiert der Steckkontakt 50 bei Einführen zuerst das Federelement 31 und erst anschließend das Federelement 32. Die Kontaktpunkte der Federelemente 31, 32 an dem in das erste Anschlusselement 30 eingeführten Steckkontakt 50 liegen dabei entlang der Steckrichtung S oder auch entlang der Längsachse 1S des Steckkontakts 50 zueinander beabstandet. Analog gilt dies auch für die Federelemente 33 und 34.

In einer Ausführungsform bilden die Federelemente 31, 33 ein erstes Paar von Kontaktelementen, während die Federelemente 32, 34 ein zweites Paar von Kontaktelementen bilden.

Die Federelemente 31 und 33 des ersten Paars von Kontaktelementen sind derart relativ zueinander ausgerichtet, dass die Längsachsen 11, 13 im Wesentlichen parallel zu einander verlaufen und parallel zu der Steckrichtung S angeordnet sind. Zwischen den beiden Federelementen 31, 33 und somit auch zwischen deren Längsachse 11, 13 ist ein Abstand derart angeordnet, dass der Steckkontakt 50 zwischen die beiden Federelemente 31, 33 eingeschoben werden kann und die Federelemente 31, 33 unter Spannung an dem Steckkontakt 50 anliegen, insbesondere derart, dass die Kontaktpunkte in etwa diametral gegenüberliegend an dem Steckkontakt 50 liegen. Die freien Enden 31a, 33a der Federelemente 31, 33 liegen dabei in Steckrichtung S gesehen hinten, sodass die freien Enden 31a, 34a des zweiten Paars von Kontaktelementen und die freien Enden 31a, 33a des ersten Paars von Kontaktelementen, deren Ausgestaltung anhand der Figuren 3 und 4 bereits detailliert erläutert wurde, einander zugewandt sind.

Auch die Federelemente 31, 33 können einstückig an dem Kontakt 20' angeordnet sein. Der Kontakt 20' weist dazu in Abwandlung zu dem Kontakt 20 des in den Figuren 3 und 4 dargestellten Ausführungsbeispiels in der Seitenwand 21 ausgehend von der Längskante 21a eine im Wesentlichen rechteckige Ausnehmung auf, in welche die Federelemente 33, 34 von gegenüberliegenden Kanten der Ausnehmung hineinragen derart, dass die freien Enden 33a, 34a der Federelemente 33, 34 einander zugewandt sind.

An der Stirnkante 21c der Seitenwand 21 kann zusätzlich zu den in den Figuren 3 und 4 dargestellten Ausführungsbeispiel ein Verbindungselement 22 im Wesentlichen senkrecht zur Seitenwand 21 angeordnet sein, in welchem eine Öffnung 23 angeordnet ist, durch welche der Steckkontakt 50 in Steckrichtung S in den Kontakt 20 und insbesondere das erste Anschlusselement 30' eingeführt werden kann. An dem Verbindungselement 22 kann das Federelement 31 im Wesentlichen senkrecht zur Fläche des Verbindungselements 22 angeordnet sein derart, dass das Federelement 31 im Wesentlichen parallel zum Federelement 33 ausgerichtet ist. Insbesondere sind die Federelemente 31, 33 spiegelsymmetrisch zueinander angeordnet.

In den Figuren 7 und 8 ist erkennbar, dass der Kontakt 20' durch die Abstützflächen 26b und die Anlageflächen 25a, 25b sowie den Haltesteg 27b im Innenraum des Gehäuses 61 abgestützt ist. Das Verbindungselement 22 erstreckt sich im Wesentlichen über die gesamte Breite des Gehäuses 61. Der Stecckontakt 50 wird durch die Öffnung 23 des Verbindungselements 22 in die Leiterplattenanschlussklemme 60 eingeführt und dort durch die Federelemente 31, 32, 33, 34 des ersten Anschlusselements 30' klemmend fixiert. Die Leiterplattenanschlussklemme 60 wird als steckbare Leiterplattenanschlussklemme 60 bezeichnet, da die Leiterplattenanschlussklemme 60 auf den Steckkontakt 50 aufgesteckt werden kann, um die elektrisch leitende Verbindung zu einem Gerät herzustellen. Der Steckkontakt 50 ist dazu beispielsweise über die Lötfläche 52 mit dem entsprechenden Gerät elektrisch leitend verbunden und an diesem fest fixiert.

Das Gehäuse 61 weist eine Eingangsöffnung 63 auf, durch welche ein elektrischer Leiter in Einführrichtung E in das Gehäuse 61 eingeführt werden kann. Dies erfolgt insbesondere gegen die Kraft des Federschenkels 41. Um den elektrischen Leiter aus der Anschlussklemme 60 wieder lösen zu können, kann die Anschlussklemme 60 ein Betätigungselement 64 aufweisen, mittels welchem der Federschenkel 41 gegen die Federkraft bei Betätigen des Betätigungselements 64 weiter ausgelenkt werden kann, insbesondere derart weit, dass das freie Ende 41b einen eingeklemmten elektrischen Leiter wieder freigibt und dieser anschließend abgezogen werden kann. Das Gehäuse 61 kann eine Prüföffnung 65 aufweisen, durch welche ein Spannungsprüfer in das Gehäuse 61 eingeführt werden kann, um zu prüfen, ob an dem Kontaktsatz 10' eine Spannung anliegt.

Wie insbesondere in Figur 5 erkennbar, weist die Leiterplattenanschlussklemme 60 mehrere, insbesondere vier, nebeneinander angeordnete Anschlussklemmen auf. Dazu weist das Gehäuse 61 jeweils vier Eingangsöffnungen 63, Betätigungselemente 64 und Prüföffnungen 65 auf. Im Gehäuse 61 sind vier Kontaktsätze 10' wie in Figur 7 dargestellt nebeneinander und durch elektrisch isolierende Wände gegeneinander getrennt angeordnet. Durch vier nebeneinanderliegende Öffnungen 23 können vier Steckkontakte 50, insbesondere die vier Steckkontakte 50 der in Figur 6 dargestellten Stiftleiste 70, in die Leiterplattenanschlussklemme 60 eingesteckt werden.

### Bezugszeichenliste

- 10: Kontaktsatz
- 10': Kontaktsatz

- 20: Kontakt
- 20': Kontakt
- 21: Seitenwand
- 21a: Längskante
- 21b: Längskante
- 21c: Stirnkante
- 21d: Stirnkante
- 22: Verbindungselement
- 23: Öffnung
- 24: Verbindungselement
- 25a: Anlagefläche
- 25b: Anlagefläche
- 26a: Abstützfläche
- 26b: Abstützfläche
- 27a: Haltesteg
- 27b: Haltesteg
- 28: Anschlagfläche
- 29: Anschlagkante

- 30: erstes Anschlusselement
- 30': erstes Anschlusselement
- 31: Federelement
- 31a: freies Ende
- 32: Federelement
- 32a: freies Ende
- 321: erster Abschnitt
- 322: zweiter Abschnitt

- 33: Federelement
- 33a: freies Ende
- 34: Federelement
- 34a: freies Ende
- 341: erster Abschnitt
- 342: zweiter Abschnitt

- 40: zweites Anschlusselement
- 41: Federschenkel
- 41b: freies Ende
- 42: Anlageschenkel

- 11: Längsachse
- 12: Längsachse
- 13: Längsachse
- 14: Längsachse
- lS: Längsachse

- S: Steckrichtung
- E: Einführrichtung

- 50: Steckkontakt
- 52: Lötfläche

- 60: Leiterplattenanschlussklemme
- 61: Gehäuse
- 63: Eingangsöffnung
- 64: Betätigungselement
- 65: Prüföffnung

- 70: Stiftleiste
- 72: Isolierkörper
- 80: Kontakt
- 82: erstes Anschlusselement
- 84: Federelemente
- 86: zweites Anschlusselement
- 88: Federschenkel

- a: Abstand
- d: Durchmesser
- b321: Breite
- b322: Breite
- b341: Breite
- b342: Breite

## Patentansprüche

1. Elektrischer Aufbau umfassend Steckkontakte (50) einer Stiftleiste und einen elektrischen Kontaktsatz (10, 10') einer steckbaren Anschlussklemme (60), wobei der elektrische Kontaktsatz (10, 10') einen elektrischen Kontakt (20, 20') mit einem ersten Anschlusselement (30, 30') zum Anschließen des Steckkontakts (50) in einer Steckrichtung (S) aufweist, wobei an dem elektrischen Kontakt (20, 20') ein zweites Anschlusselement (40) zum klemmenden Anschließen eines elektrischen Leiters angeordnet ist, wobei das erste Anschlusselement (30) mindestens ein Kontaktelement aufweist, welches wenigstens einen ersten Abschnitt und einen zweiten Abschnitt aufweist, wobei die Breite des ersten Abschnitts quer zur Steckrichtung (S) größer ist als die Breite des zweiten Abschnitts quer zur Steckrichtung (S),
**dadurch gekennzeichnet, dass** der Steckkontakt (50) an zwei um einen Abstand (a) quer zur Steckrichtung (S) beabstandeten Positionen in den elektrischen Kontaktsatz (10) einsteckbar ist und die Breite des ersten Abschnitts mindestens so groß ist wie der Abstand (a) zuzüglich des Durchmessers (d) des anzuschließenden Steckkontakts (50), besonders bevorzugt mindestens so groß ist wie der Abstand (a) zuzüglich des doppelten Durchmessers (d) des anzuschließenden Steckkontakts (50), so dass die Steckkontakte (50) der Stiftleiste, welche in zwei in dem Abstand (a) parallel versetzt zueinander angeordneten Ebenen angeordnet sind, wobei die Steckkontakte (50) wechselnd in den unterschiedlichen Ebenen angeordnet sind, so dass sich eine Zick-Zack-Anordnung der Steckkontakte (50) an der Stiftleiste ergibt, kontaktierbar sind.

2. Elektrischer Aufbau nach Anspruch 1,
**dadurch gekennzeichnet, dass** die Breite des ersten Abschnitts mindestens doppelt so groß, vorzugsweise mindestens dreimal so groß, ist wie der Durchmesser (d) des anzuschließenden Steckkontakts (50).

3. Elektrischer Aufbau nach einem der vorhergehenden Ansprüche,
**dadurch gekennzeichnet, dass** der erste Abschnitt den Bereich des Kontaktelements umfasst, welcher bei eingestecktem Steckkontakt (50) an dem Stecckontakt (50) anliegt.

4. Elektrischer Aufbau nach einem der vorhergehenden Ansprüche,
**dadurch gekennzeichnet, dass** das Kontaktelement als Federelement (31, 32, 33, 34) mit einem freien Ende (31a, 32a, 33a, 34a) ausgebildet ist.

5. Elektrischer Aufbau nach Anspruch 4,
**dadurch gekennzeichnet, dass** der erste Abschnitt im Bereich des freien Endes (31a, 32a, 33a, 34a) angeordnet ist.

6. Elektrischer Aufbau nach Anspruch 4 oder 5,
**dadurch gekennzeichnet, dass** das freie Ende (31a, 32a, 33a, 34a) des Federelements (31, 32, 33, 34) von dem anzuschließenden Steckkontakt (50) weggebogen ist.

7. Elektrischer Aufbau nach einem der Ansprüche 4 bis 6,
**dadurch gekennzeichnet, dass** die Längsachse (11, 12, 13, 14) des Federelements (31, 32, 33, 34) in etwa parallel zur Steckrichtung (S) des Stecckontakts (50) verläuft.

8. Elektrischer Aufbau nach einem der vorhergehenden Ansprüche,
**dadurch gekennzeichnet, dass** das erste Anschlusselement (30, 30') mindestens ein Paar von Kontaktelementen aufweist.

9. Elektrischer Aufbau nach Anspruch 8,
**dadurch gekennzeichnet, dass** der elektrische Kontakt (10, 10') eine Seitenwand (21) aufweist, in welcher ein erstes Kontaktelement des Paars von Kontaktelementen angeordnet ist, und dass ein Verbindungselement (24) im Wesentlichen senkrecht zu der Seitenwand (21) angeordnet ist, an welchem ein zweites Kontaktelement des Paars von Kontaktelementen angeordnet ist.

10. Elektrischer Aufbau nach einem der vorhergehenden Ansprüche,
**dadurch gekennzeichnet, dass** das erste Anschlusselement (30') mindestens zwei in Steckrichtung (S) des Steckkontakts (50) hintereinander angeordnete Paare von Kontaktelementen aufweist.

11. Elektrischer Aufbau nach Anspruch 10,
**dadurch gekennzeichnet, dass** jedes der Paare von Kontaktelementen zwei Federelemente (31, 32, 33, 34) aufweist, welche derart relativ zueinander angeordnet sind, dass sie bei angeschlossenem Steckkontakt (50) an zwei diametral gegenüberliegenden Punkten des Steckkontakts (50) anliegen.

12. Elektrischer Aufbau nach einem der Ansprüche 10 bis 12,
**dadurch gekennzeichnet, dass** die freien Enden (31a, 32a, 33a, 34a) der Federelemente (31, 32, 33, 34) des in Steckrichtung (S) des Steckkontakts (50) ersten Paars von Kontaktelementen und die freien Enden (31a, 32a, 33a, 34a) der Federelemente (31, 32, 33, 34) des in Steckrichtung (S) des Steckkontakts (50) zweiten Paars von Kontaktelementen einander zugewandt sind.

13. Elektrischer Aufbau nach einem der Ansprüche 10 bis 12,
**dadurch gekennzeichnet, dass** der elektrische Kontakt (10) eine Seitenwand (21) aufweist, in welcher ein erstes Kontaktelement des in Steckrichtung (S) des Steckkontakts (50) ersten Paars von Kontaktelementen und ein erstes Kontaktelement des in Steckrichtung (S) des Steckkontakts (50) zweiten Paars von Kontaktelementen angeordnet sind, und dass ein erstes Verbindungselement (22) im Wesentlichen senkrecht zu der Seitenwand (21) angeordnet ist, an welchem ein zweites Kontaktelement des in Steckrichtung (S) des Steckkontakts (50) ersten Paars von Kontaktelementen angeordnet ist, und dass ein zweites Verbindungselement (24) im Wesentlichen senkrecht zu der Seitenwand (21) angeordnet ist, an welchem ein zweites Kontaktelement des in Steckrichtung (S) des Steckkontakts (50) zweiten Paars von Kontaktelementen angeordnet ist.

14. Elektrischer Aufbau nach einem der vorhergehenden Ansprüche,
**dadurch gekennzeichnet, dass** das zweite Anschlusselement (40) einen Federschenkel (41) aufweist.

15. Elektrischer Aufbau nach einem der vorhergehenden Ansprüche,
**dadurch gekennzeichnet, dass** der elektrische Kontakt (20, 20') einstückig ausgebildet ist.

16. Elektrischer Aufbau nach einem der vorhergehenden Ansprüche,
**dadurch gekennzeichnet, dass** der elektrische Kontakt (20, 20') als Stanz-Biege-Element ausgebildet ist.

17. Anschlussklemme mit einem elektrischen Aufbau nach einem der vorhergehenden Ansprüche.

18. Elektrischer Aufbau umfassend Steckkontakte (50) einer Stiftleiste und eine Leiterplattenanschlussklemme (60) mit mehreren elektrischen Kontaktsätzen (10, 10'), welche jeweils einen elektrischen Kontakt (20, 20') mit einem ersten Anschlusselement (30, 30') zum Anschließen eines Steckkontakts (50) in einer Steckrichtung (S) aufweist, wobei an dem elektrischen Kontakt (20, 20') ein zweites Anschlusselement (40) zum klemmenden Anschließen eines elektrischen Leiters angeordnet ist, wobei das erste Anschlusselement (30) mindestens ein Kontaktelement aufweist, welches wenigstens einen ersten Abschnitt und einen zweiten Abschnitt aufweist, wobei die Breite des ersten Abschnitts quer zur Steckrichtung (S) größer ist als die Breite des zweiten Abschnitts quer zur Steckrichtung (S),
**dadurch gekennzeichnet, dass** der Steckkontakt (50) an zwei um einen Abstand (a) quer zur Steckrichtung (S) beabstandeten Positionen in den elektrischen Kontaktsatz (10) einsteckbar ist und die Breite des ersten Abschnitts mindestens so groß ist wie der Abstand (a) zuzüglich des Durchmessers (d) des anzuschließenden Steckkontakts (50), besonders bevorzugt mindestens so groß ist wie der Abstand (a) zuzüglich des doppelten Durchmessers (d) des anzuschließenden Steckkontakts (50), so dass die Steckkontakte (50) der Stiftleiste, welche in zwei in dem Abstand (a) parallel versetzt zueinander angeordneten Ebenen angeordnet sind, wobei die Steckkontakte (50) wechselnd in den unterschiedlichen Ebenen angeordnet sind, so dass sich eine Zick-Zack-Anordnung der Steckkontakte (50) an der Stiftleiste ergibt, kontaktierbar sind.

## Claims

1. Electric assembly comprising plug contacts (50) of a pin strip and an electric contact set (10, 10') of a pluggable connecting terminal (60), wherein the electric contact set (10, 10') comprises an electric contact (20, 20') with a first connecting element (30, 30') for connecting the plug contact (50) in a plug-in direction (S), wherein a second connecting element (40) is disposed on the electric contact (20, 20') for the clamping connection of an electric conductor, wherein the first connecting element (30) comprises at least one contact element which comprises at least one first segment and a second segment, wherein the width of the first segment transversely to the plug-in direction (S) is larger than the width of the second segment transversely to the plug-in direction (S),
**characterized in that** the plug contact (50) can be plugged into the electric contact set (10) at two positions, spaced at a distance (a) transversely to the plug-in direction (S) and **in that** the width of the first segment is at least as large as the distance (a) plus the diameter (d) of the plug contact (50) to be connected, most preferably, at least as large as the distance (a) plus at least twice the diameter (d) of the plug contact (50) to be connected, so that the plug contacts (50) of the pin strip, which are arranged in two planes arranged parallel and offset to one another, wherein the plug contacts (50) are alternatingly arranged in the differing planes, resulting in a zigzag configuration of the plug contacts (50) on the pin strip, can be contacted.

2. Electric assembly in accordance with claim 1,
**characterized in that** the width of the first segment is at least twice as large, preferably at least three times as large as the diameter (d) of the plug contact (50) to be connected.

3. Electric assembly in accordance with any of the preceding claims,
**characterized in that** the first segment comprises the region of the contact element that adjoins the plug contact (50) when the plug contact (50) is plugged in.

4. Electric assembly in accordance with any of the preceding claims,
**characterized in that** the contact element is implemented as a spring element (31, 32, 33, 34) with a free end (31a, 32a, 33a, 34a).

5. Electric assembly in accordance with claim 4,
**characterized in that** the first segment is disposed in the region of the free end (31a, 32a, 33a, 34a).

6. Electric assembly in accordance with claim 4 or 5,
**characterized in that** the free end (31a, 32a, 33a, 34a) of the spring element (31, 32, 33, 34) is bent away from the plug contact (50) to be connected.

7. Electric assembly in accordance with any of claims 4 to 6,
**characterized in that** the longitudinal axis (11, 12, 13, 14) of the spring element (31, 32, 33, 34) extends approximately parallel to the plug-in direction (S) of the plug contact (50).

8. Electric assembly in accordance with any of the preceding claims,
**characterized in that** the first connecting element (30, 30') comprises at least one pair of contact elements.

9. Electric assembly in accordance with claim 8,
**characterized in that** the electric contact (10, 10') comprises a side wall (21) in which a first contact element of the pair of contact elements is disposed, and **in that** a connecting element (24), on which a second contact element of the pairs of contact elements is disposed, is arranged essentially vertically to the side wall (21).

10. Electric assembly in accordance with any of the preceding claims,
**characterized in that** the first connecting element (30') comprises at least two pairs of contact elements arranged behind each other in the plug-in direction (S) of the plug contact (50).

11. Electric assembly in accordance with claim 10,
**characterized in that** every pair of contact elements comprises two spring elements (31, 32, 33, 34) which are arranged relative to each other such that, when the plug contact (50) is connected, they adjoin at two diametrically opposed points of the plug contact (50).

12. Electric assembly in accordance with any claims 10 to 12,
**characterized in that** the free ends (31a, 32a, 33a, 34a) of the spring elements (31, 32, 33, 34) of the first pair of contact elements in the plug-in direction (S) of the plug contact (50) and the free ends (31a, 32a, 33a, 34a) of the spring elements (31, 32, 33, 34) of the second pair of contact elements in the plug-in direction (S) of the plug contact (50) are disposed facing each other.

13. Electric assembly in accordance with any claims 10 to 12,
**characterized in that** the electric contact (10) comprises a side wall (21) in which a first contact element of the first pair of contact element in the plug-in direction (S) of the plug contact (50) and a first contact element of the second pair of contact element in the plug-in direction (S) of the plug contact (50) and **in that** a first connecting element (22) is arranged essentially vertically to the side wall (21) on which a second contact element of the first pair of contact elements in the plug-in direction (S) of the plug contact (50) is disposed, and **in that** a second connecting element (24) is arranged essentially vertically to the side wall (21) on which a second contact element of the second pair of contact elements in the plug-in direction (S) of the plug contact (50) is disposed.

14. Electric assembly in accordance with any of the preceding claims,
**characterized in that** the second connecting element (40) comprises a spring limb (41).

15. Electric assembly in accordance with any of the preceding claims,
**characterized in that** the electric contact (20, 20') is implemented in one piece.

16. Electric assembly in accordance with any of the preceding claims,
**characterized in that** the electric contact (20, 20') is implemented as a pivoting stamping and bending element.

17. Connecting terminal with an electric assembly in accordance with any of the preceding claims.

18. Electric assembly comprising plug contacts (50) of a pin strip and a circuit board connecting terminal (60) with numerous contact sets (10, 10'), each of which comprises an electric contact (20, 20') with a first connecting element (30, 30') for connecting a plug contact (50) in a plug-in direction (S), wherein a second connecting element (40) for the clamped connection of an electric conductor is disposed on the electric contact (20, 20'), wherein the first connecting element (30) comprises at least one contact element which comprises at least one first segment and a second segment, wherein the width of the first segment transversely to the plug-in direction (S) is larger than the width of the second segment transversely to the plug-in direction (S), **characterized in that** the plug contact (50) can be plugged into the electric contact set (10) at two positions spaced at a distance (a) transversely to the plug-in direction (S) and **in that** the width of the first segment is at least as large as the distance (A) plus the diameter (D) of the plug contact (50) to be connected, most preferably, at least as large as the distance (a) plus at least twice the diameter (d) of the plug contact (50) to be connected, so that the plug contacts (50) of the pin strip, which are arranged in two planes arranged parallel and offset to one another, wherein the plug contacts (50) are alternatingly arranged in the differing planes, resulting in a zigzag configuration of the plug contacts (50) on the pin strip, can be contacted.

## Revendications

1. Structure électrique comprenant des contacts enfichables (50) d'une barrette de broches et un jeu de contacts électriques (10, 10') d'une borne de contact enfichable (60), le jeu de contacts électriques (10, 10') comporte un contact électrique (20, 20') avec un premier élément de connexion (30, 30') pour relier le contact enfichable (50) dans une direction d'enfichage (S),
le contact électrique (20, 20') ayant un second élément de connexion (40) pour raccorder par serrage un conducteur électrique,
le premier élément de connexion (30) comportant au moins un élément de contact qui a au moins un premier segment et un second segment,
la largeur du premier segment transversalement à la direction d'enfichage (S) étant supérieure à la largeur du second segment transversalement à la direction d'enfichage (S), structure **caractérisée en ce que**
le contact enfichable (50) peut être enfiché dans deux positions écartées d'une distance (a), transversalement à la direction de l'enfichage (S), dans le jeu de contacts électriques (10) et la largeur du premier segment est au moins aussi grande que la distance (a) augmentée du diamètre (d) du contact enfichable (50) à raccorder, de manière particulièrement préférentielle au moins aussi grande que la distance (a) augmentée du double du diamètre (d) du contact enfichable (50) à raccorder, de façon à pouvoir mettre en contact les contacts enfichables (50) de la barrette de broches qui sont décalées parallèlement dans deux plans distants de (a),
les contacts enfichables (50) étant en alternance dans les plans différents de façon à obtenir une disposition des contacts enfichables (50) en zig-zag sur la barrette de contact.

2. Structure électrique selon la revendication 1,
**caractérisée en ce que**
la largeur du premier segment est au moins double de préférence au moins triple du diamètre (d) du contact enfichable (50) à raccorder.

3. Structure électrique selon l'une des revendications précédentes,
**caractérisée en ce que**
le premier segment comprend la zone de l'élément de contact qui lorsque le contact enfichable est engagé (50) s'applique contre le contact enfichable (50).

4. Structure électrique selon l'une des revendications précédentes,
**caractérisée en ce que**
l'élément de contact est réalisé comme élément de ressort (31, 32, 33, 34) ayant une extrémité libre (31a, 32a, 33a, 34a).

5. Structure électrique selon la revendication 4,
**caractérisée en ce que**
le premier segment est dans la zone de l'extrémité libre (31a, 32a, 33a, 34a).

6. Structure électrique selon la revendication 4 ou 5,
**caractérisée en ce que**
l'extrémité libre (31a, 32a, 33a, 34a) de l'élément de ressort (31, 32, 33, 34) est recourbé vers l'extérieur à partir du contact enfichable (50) à raccorder.

7. Structure électrique selon l'une des revendications 4 à 6,
**caractérisée en ce que**
l'axe longitudinal (11, 12, 13, 14) de l'élément de ressort (31, 32, 33, 34) est sensiblement parallèle à la direction d'extension (S) du contact enfichable (50).

8. Structure électrique selon l'une des revendications précédentes,
**caractérisée en ce que**
le premier contact de raccordement (30, 30') comporte au moins une paire d'éléments de contact.

9. Structure électrique selon la revendication 8,
**caractérisée en ce que**
le contact électrique (10, 10') a une paroi latérale (21) qui est munie d'un premier élément de contact de la paire d'éléments de contact, et
l'élément de liaison (24) est pratiquement perpendiculaire à la paroi latérale (21) qui porte le second élément de contact de la paire d'éléments de contact.

10. Structure électrique selon l'une des revendications précédentes,
**caractérisée en ce que**
le premier élément de connexion (30') comporte au moins deux paires d'éléments de contact qui sont l'un derrière l'autre dans la direction d'enfichage (S) du contact enfichable (50).

11. Structure électrique selon la revendication 10,
**caractérisée en ce que**
chacune des paires d'éléments de contact comporte deux éléments de ressort (31, 32, 33, 34) disposés l'un par rapport à l'autre de façon que lorsque le contact enfichable (50) est raccordé, ils s'appliquent en deux points diamétralement opposés du contact par enfichage (50).

12. Structure électrique selon l'une des revendications 10 à 11,
**caractérisée en ce que**
les extrémités libres (31a, 32a, 33a, 34a) des éléments de ressort (31, 32, 33, 34) de la première paire d'éléments de contact du contact enfichable (50) dans la direction d'enfichage (S) et les extrémités libres (31a, 32a, 33a, 34a) des éléments de ressort (31, 32, 33, 34) de la seconde paire d'éléments de contact du contact enfichable (50) dans la direction (S) sont tournées les unes vers les autres.

13. Structure électrique selon l'une des revendications 10 à 12,
**caractérisée en ce que**
le contact électrique (10) a une paroi latérale (21) ayant un premier élément de contact de la première paire d'éléments de contact du contact enfichable (50) dans la direction d'enfichage (S) et un premier élément de contact de la seconde paire d'éléments de contact du contact enfichable (50) dans la direction d'enfichage (S), et
un premier élément de liaison (22) est pratiquement perpendiculaire à la paroi latérale (21) qui porte un second élément de contact de la première paire d'éléments de contact du contact enfichable (50) dans la direction d'enfichage (S), et
un second élément de liaison (24) pratiquement perpendiculaire à la paroi latérale (21) et qui porte un second élément de contact de la seconde paire d'éléments de contact du contact enfichable (50) dans la direction d'enfichage (S).

14. Structure électrique selon l'une des revendications précédentes,
**caractérisée en ce que**
le second élément de connexion (40) a une branche de ressort (41).

15. Structure électrique selon l'une des revendications précédentes,
**caractérisée en ce que**
le contact électrique (20, 20') est réalisé en une seule pièce.

16. Structure électrique selon l'une des revendications précédentes,
**caractérisée en ce que**
le contact électrique (20, 20') est un élément embouti, plié.

17. Borne de connexion ayant une structure électrique selon l'une des revendications précédentes.

18. Structure électrique comprenant des contacts enfichables (50) d'une barrette de broches et une borne de connexion de plaque de circuit (60) ayant plusieurs jeux de contacts électriques (10, 10') qui ont respectivement un contact électrique (20, 20') avec un premier élément de connexion (30, 30') pour brancher un contact enfichable (50) dans la direction d'enfichage (S),
- le contact électrique (20, 20') ayant un second élément de connexion (40) pour relier par pincement un conducteur électrique,
- le premier élément de connexion (30) ayant au moins un élément de contact qui a au moins un premier segment et un second segment,
- la largeur du premier segment, transversalement à la direction d'enfichage (S) étant supérieure à la largeur du second segment transversalement à la direction d'enfichage (S),
structure électrique **caractérisée en ce que**
le contact d'enfichage (50) peut être enfiché dans le jeu de contacts électriques (10) en deux positions écartées l'une de l'autre de la distance (a) transversalement à la direction d'enfichage (S) et la largeur du premier segment est au moins aussi grande que la distance (a) augmentée du diamètre (d) du contact enfichable (50) à raccorder, de manière particulièrement préférentielle au moins aussi grande que la distance (a) augmentée du double diamètre (d) du contact enfichable (50) à raccorder de façon à pouvoir raccorder les contacts enfichables (50) de la barrette de broches, qui sont dans deux plans décalés parallèlement l'un par rapport à l'autre de la distance (a), les contacts enfichables (50) étant situés en alternance dans les plans différents pour avoir une disposition en zig-zag des contacts enfichables (50) de la barrette de contact.
